# EUROPÄISCHE PATENTSCHRIFT

(11) **EP 3 783 189 B1**
(45) Veröffentlichungstag und Bekanntmachung des Hinweises auf die Patenterteilung: **31.12.2025**
(21) Anmeldenummer: 20185847.9
(22) Anmeldetag: 15.07.2020
(51) Int. Cl.: E06B 9/68

(54) **BESCHATTUNGSANLAGE**
SHADING DEVICE
INSTALLATION D'OMBRAGE

(30) Priorität: 13.08.2019 DE 202019104448 U
(43) Veröffentlichungstag der Anmeldung: 24.02.2021
(73) Patentinhaber: elero GmbH, 73278 Schlierbach (DE)
(72) Erfinder: Kaak, Hartmut, 73035 Göppingen (DE); Schäfer, Daniel, 72660 Beuren (DE); Henschel, Matthias, 77836 Rheinmünster (DE)
(74) Vertreter: Ruckh, Rainer Gerhard

(56) Entgegenhaltungen:
- EP-A2- 1 503 472

## Beschreibung

Die Erfindung betrifft eine Beschattungsanlage gemäß dem Oberbegriff des Anspruchs 1.

Eine derartige Beschattungsanlage umfasst generell einen Behang, welcher mittels eines elektrischen Antriebs in eine Aufwärts- oder Abwärtsbewegung versetzt werden kann, so dass der Behang zwischen einer oberen und unteren Endposition verfahren werden kann.

Der Begriff Beschattungsanlage umfasst dabei generell Sonnenschutz- und Sichtschutzanlagen. Beispielsweise kann die Beschattungsanlage von einem Rollladen, einer Jalousie, einem ZIP-Vorhang oder dergleichen gebildet sein.

Bei bekannten Beschattungsanlagen werden typischerweise zweiphasige Induktionsmotoren mit Hilfskondensator eingesetzt. Derartige Induktionsmotoren drehen mit einer festen Drehzahl, die fest mit der Netzfrequenz der Spannungsversorgung gekoppelt ist, das heißt eine Drehzahlanpassung ist bei derartigen elektrischen Antrieben nicht möglich.

Weiterhin ist es bekannt, in Beschattungsanlagen elektrische Antriebe einzusetzen, bei welchen mittels einer Phasenanschnittsteuerung eine elektronische Drehzahlregelung erhalten werden kann. Nachteilig hierbei ist jedoch, dass mit der Phasenanschnittsteuerung der Wirkungsgrad des elektrischen Antriebs verschlechtert wird, wodurch auch eine schnellere Erhitzung des elektrischen Antriebs erhalten wird. Des Weiteren ist nachteilig, dass mit Phasenanschnittsteuerungen angesteuerte elektrische Antriebe deutlich hörbare Brummgeräusche generieren, die typischerweise im Bereich von etwa 100 Hz liegen. Dies wird vom Anwender als äußerst störend empfunden.

Die EP 1 503 472 A2 betrifft eine Antriebsvorrichtung für ein Stellsystem mit einem Antrieb, welcher mit einer eine Versorgungsspannung bildenden Wechselspannung gespeist ist, mit einer Steuereinheit und dieser zugeordneten Schaltmitteln, mittels derer in Abhängigkeit der Drehzahl des Antriebs eine phasenempfindliche Zuschaltung der Versorgungsspannung auf den Antrieb durchführbar ist.

Der Erfindung liegt die Aufgabe zugrunde, eine Beschattungsanlage der eingangs genannten Art bereitzustellen, welche bei konstruktiv einfachem Aufbau eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft eine Beschattungsanlage mit einem Behang, welcher mittels eines elektrischen Antriebs in eine Auf- oder Abwärtsbewegung versetzbar ist. Der elektrische Antrieb ist als Wechselstrommotor ausgebildet. Eine Steuereinheit, welche den Wechselstrommotor mit einer Puls-Weiten-Modulation ansteuert, ist vorgesehen. Dem Wechselstrommotor ist eine Bremseinheit zugeordnet. Die Frequenzen der Puls-Weiten-Modulation liegen im KHz-Bereich.

Durch die erfindungsgemäße Kombination eines in Form eines Wechselstrommotors ausgebildeten elektrischen Antriebs, der mit einer Puls-Weiten-Modulation angesteuert wird und die dem elektrischen Antrieb zugeordnete Bremseinheit wird auf konstruktiv einfache Weise eine hohe Funktionalität der Beschattungsanlage erzielt.

Ein wesentlicher Vorteil der Erfindung besteht darin, dass mit der Puls-Weiten-Modulation eine hochfrequente Ansteuerung des Wechselstrommotors realisiert wird. Dadurch sind hohe Regelfrequenzen realisierbar, die direkt von der Schaltfrequenz der Puls-Weiten-Modulation abhängen. Damit lassen sich hohe Auflösungen bei den Regelvorgängen realisieren, die zu einer hohen Laufruhe des Wechselstrommotors führen.

Weiterhin ist es mittels der Puls-Weiten-Modulation möglich, auch über längere Zeiträume eine Langsamfahrt des Wechselstrommotors und damit des Behangs zu realisieren, wodurch eine erhöhte Bedienerfreundlichkeit der Beschattungsanlage realisiert werden kann.

Ein weiterer wesentlicher Vorteil der Erfindung besteht darin, dass mit der Puls-Weiten-Modulation des Wechselstrommotors gegenüber bekannten Antriebssystemen für Beschattungsanlagen eine deutliche Geräuschreduzierung erzielt wird. Dies beruht darauf, dass die Ansteuerung mit der Puls-Weiten-Modulation hochfrequent erfolgt, wobei vorteilhaft die Frequenz der Puls-Weiten-Modulation oberhalb des für Menschen hörbaren Frequenzbereichs liegt.

Die Frequenzen der Puls-Weiten-Modulation liegen erfindungsgemäß im kHz-Bereich, insbesondere im Bereich von 15 - 20 kHz.

Lästige Brummgeräusche des Wechselstrommotors entfallen durch die erfindungsgemäße Puls-Weiten-Modulation somit völlig.

Bevorzugt kann mittels der Puls-Weiten-Modulation eine Drehzahlregelung des Wechselstrommotors realisiert werden, wodurch sich weitere Vorteile für die erfindungsgemäße Beschattungsanlage ergeben.

Ein anwenderbezogener Vorteil ergibt sich insbesondere dann, wenn Mehrfachanordnungen von Beschattungsanlagen in einer Applikation, beispielsweise an einem Gebäude eingesetzt werden. Durch die erfindungsgemäße Drehzahlregelung des Wechselstrommotors mittels der Puls-Weiten-Modulation kann ein exakter Synchronlauf der Behänge der einzelnen Beschattungsanlagen erzielt werden, was insbesondere dann zu einem guten optischen Gesamteindruck führt, wenn mehrere Behänge zum Beispiel an einer Schienenwand nebeneinanderliegend angeordnet sind.

Ein weiterer Vorteil der Drehzahlregelung besteht darin, dass der Betrieb der Beschattungsanlage weitgehend unabhängig von der Eingangsspannung ist. So lässt sich insbesondere die normative Anforderung erfüllen, dass der Betrieb des Wechselstrommotors unabhängig von Schwankungen der Netzspannung im Bereich von ± 10 % zum Nominalwert ist. Prinzipiell ist es sogar möglich, durch die Puls-Weiten-Modulation den Wechselstrommotor und damit die Beschattungsanlage in Staaten einzusetzen, in welchen völlig unterschiedliche Netzspannungen zur Verfügung stehen.

Weiterhin ist es bereits durch die Puls-Weiten-Modulation möglich, die Wärmeentwicklung im Wechselstrommotor zu vermeiden.

Dieser Effekt wird auf überraschend einfache Weise dadurch verstärkt, dass dem Wechselstrommotor eine Bremseinheit zugeordnet ist. Bei aktivierter Bremseinheit schiebt der Wechselstrommotor den Behang gegen die Bremskraft der Bremse, insbesondere dann, wenn der Behang abwärts bewegt wird. Die Bremseinheit ist dabei so ausgelegt, dass dem Wechselstrommotor in diesem Abwärtsbetrieb des Behangs Energie zugeführt wird. Dies wiederum bedeutet, dass der Wechselstrommotor keine Wärme erzeugt, das heißt es brauchen keine separaten Widerstände vorgesehen sein, um im Wechselstrommotor generierte Energie zu vernichten.

Ein energieoptimierter Betrieb der Beschattungsanlage ist insbesondere dann gewährleistet, wenn die Bremseinheit nur während der Abwärtsbewegung des Behangs aktiviert ist, jedoch während der Aufwärtsbewegung des Behangs deaktiviert oder nur eingeschränkt aktiviert ist.

Besonders vorteilhaft ist die Bremseinheit dauernd, das heißt während der Auf- und Abwärtsbewegung des Behangs aktiviert. Dies ermöglicht eine besonders einfache Auslegung des Gesamtsystems. Insbesondere brauchen keine separaten Steuermittel für eine zeitabhängige Steuerung der Bremseinheit vorgesehen sein.

Gemäß einer vorteilhaften Ausgestaltung ist der Wechselstrommotor als Ein-Phasen-Asynchronmotor mit Hilfskondensator ausgebildet.

Weiter vorteilhaft besteht die Bremseinheit aus einer Hysteresebremse, insbesondere einer magnetischen Hysteresebremse.

Generell ist die vorliegende Anmeldung auch für eine horizontale Beschattungsanlage anwendbar, bei welcher der Behang zumindest näherungsweise in horizontaler Richtung zwischen einer Schließ- und Öffnungsstellung verfahren werden kann. Ein Beispiel hierfür ist eine Markise.

Die Erfindung wird im Folgenden anhand der Zeichnungen erläutert. Es zeigen:
- Figur 1:: Schematische Darstellung eines Ausführungsbeispiels der erfindungsgemäßen Beschattungsanlage.
- Figur 2:: Schaltbild der Ansteuerung des elektrischen Antriebs.
- Figur 3:: Diagramm einer Puls-Weiten-Modulation zur Ansteuerung des elektrischen Antriebs gemäß Figur 2.
- Figur 4a - c:: Diagramm einer Phasenanschnittsteuerung des elektrischen Antriebs gemäß dem Stand der Technik.

Figur 1 zeigt stark schematisiert ein Ausführungsbeispiel der erfindungsgemäßen Beschattungsanlage 1. Zur Beschattungsanlage 1 im Sinne der Erfindung gehören Sonnenschutz- und Sichtschutzanlagen aller Art. Beispielsweise kann die Beschattungsanlage 1 in Form eines Rollladens, einer Jalousie oder eines ZIP-Vorhangs ausgebildet sein.

Die Beschattungsanlage 1 umfasst einen Behang 2, der mittels einer Antriebseinheit 3 in eine Aufwärts- oder Abwärtsbewegung versetzt werden kann und so zwischen einer oberen und unteren Endposition verfahren werden kann. Figur 1 zeigt den Behang 2 in der unteren Endposition.

Mit der Antriebseinheit 3 wird eine Welle 4 in eine Drehbewegung versetzt. Je nach Drehrichtung der Welle 4 wird der Behang 2 auf der Welle 4 auf- oder abgewickelt.

Die Antriebseinheit 3 umfasst einen elektrischen Antrieb in Form eines Wechselstrommotors 5, eine Bremseinheit 6 und eine Steuereinheit 7.

Im vorliegenden Fall ist der Wechselstrommotor 5 von einem Einphasen-Asynchronmotor mit Hilfskondensator gebildet. Mit dem Hilfskondensator wird in bekannter Weise eine zweite Phase generiert, so dass zwei Phasen zur Generierung eines Drehfelds vorhanden sind.

Die Bremseinheit 6 besteht vorteilhaft aus einer Hysteresebremse, im vorliegenden Fall aus einer magnetischen Hysteresebremse.

Die Steuereinheit 7 besteht aus einem Prozessor oder dergleichen. Im vorliegenden Fall ist die Steuereinheit 7 in der Antriebseinheit 3 integriert. Alternativ kann die Steuereinheit 7 auch außerhalb der Antriebseinheit 3 angeordnet sein und mit einem Kabelanschluss oder dergleichen mit der Antriebseinheit 3 verbunden sein.

Figur 2 zeigt die Ansteuerung der Ansteuerung des Wechselstrommotors 5 der Antriebseinheit 3. Der Wechselstrommotor 5 ist in einen Wechselstromkreis 8 eingebunden. Der Wechselstrommotor 5 wird in bekannter Weise mit einer Gegentaktsteuerung 9, die Bestandteil der Steuereinheit 7 ist, gesteuert. Die Gegentaktsteuerung 9 steuert ein Schaltelement 10 in einem Freilaufschaltkreis 11, wodurch ein kontrolliertes Ein- und Ausschalten des Wechselstrommotors 5 und damit eine Kommutierung des Wechselstrommotors 5 ermöglicht wird.

Erfindungsgemäß wird der Wechselstrommotor 5 mit einer Puls-Weiten-Modulation angesteuert. Hierzu weist die Steuereinheit 7 einen Generator 12 auf, der über eine Leitung 13 ein Steuersignal für die Puls-Weiten-Modulation generiert, das an eine Endstufe 14 der Puls-Weiten-Modulation ausgegeben wird. Weiterhin gibt die Gegentaktsteuerung 9 über die Leitung 15 ein Synchronisiersignal an die Endstufe 14 aus. Die Endstufe 14 besteht aus einem Schalter oder dergleichen.

Das Prinzip der Puls-Weiten-Modulation zeigt Figur 3. In dem Zeitdiagramm von Figur 3 ist eine Periode der Spannung für den Wechselstrommotor 5 dargestellt. Mit der Puls-Weiten-Modulation wird diese Periode in eine große Anzahl von Ansteuerabschnitten unterteilt, wobei einer dieser Ansteuerabschnitte in Figur 3 mit der Bezugsziffer a bezeichnet ist.

Durch die Wahl der Anzahl und Größe der Ansteuerabschnitte kann die dem Wechselstrommotor 5 zugeführte Spannung sehr schnell und genau vorgegeben werden. Damit kann eine schnelle und genaue Regelung des Wechselstrommotors 5 durchgeführt werden, wobei insbesondere auch eine Langsamfahrt des Wechselstrommotors 5 über längere Zeiträume vorgegeben werden kann.

Eine derartige Puls-Weiten-Modulation erlaubt eine erheblich schnellere und exaktere Ansteuerung des Wechselstrommotors 5 als dies mit einer bekannten Phasenanschnittsteuerung möglich wäre. Eine derartige Phasenanschnittsteuerung ist in den Zeitdiagrammen der Figuren 4a - c dargestellt. Dort sind pro Phase der Spannung des Wechselstrommotors 5 nur zwei Ansteuerabschnitte (in den Figuren 4b, 4c mit b bezeichnet).

Im Vergleich hierzu kann mit einer Puls-Weiten-Modulation eine viel schnellere und exaktere Ansteuerung des Wechselstrommotors 5 vorgenommen werden, da pro Phase der Spannung für den Wechselstrommotor 5 eine Unterteilung in eine Vielzahl von Ansteuerabschnitten a möglich ist.

Mit der Puls-Weiten-Modulation kann damit eine Ansteuerung des Wechselstrommotors 5 im kHz-Bereich erfolgen und damit mit einer Frequenz die oberhalb des für Menschen hörbaren Frequenzbereichs liegt. Damit entstehen bei der Ansteuerung des Wechselstrommotors 5 keine störenden, für den Menschen hörbaren Brummgeräusche.

Weiterhin lässt sich mit der Ansteuerung des Wechselstrommotors 5 mittels einer Puls-Weiten-Modulation eine unerwünschte Wärmeentwicklung im Wechselstrommotor 5 reduzieren.

Die Wärmeentwicklung des Wechselstrommotors 5 wird insbesondere auch durch die dem Wechselstrommotor 5 zugeordnete Bremseinheit 6 reduziert, die im vorliegenden Fall in Form einer magnetischen Hysteresebremse ausgebildet ist.

Im vorliegenden Fall ist die Bremseinheit 6 so ausgelegt, dass sie dauerhaft aktiviert ist, das heißt sowohl während der Aufwärts- als auch während der Abwärtsbewegungen des Behangs 2.

Bei einer Abwärtsbewegung wird durch die aktivierte Bremseinheit 6 dem Wechselstrommotor 5 fortlaufend Energie zugeführt, was dazu führt, dass keine potentielle Lageenergie des Behangs 2 während der Abwärtsbewegung vernichtet werden muss. Damit entfallen insbesondere zusätzliche Widerstände und dergleichen, um diese Lageenergie zu vernichten.

Prinzipiell kann die Beschattungsanlage 1 auch so ausgelegt werden, dass die Bremseinheit 6 nur während der Abwärtsbewegungen des Behangs 2 in vollem Umfang aktiviert ist, jedoch während der Aufwärtsbewegungen deaktiviert oder nur in eingeschränktem Umfang aktiviert ist.

Vorteilhaft ist für den Wechselstrommotor 5 eine Drehzahlregelung vorgesehen, die über die Steuereinheit 7 durchgeführt wird. Damit wird ein von der Netzspannung unabhängiger Betrieb des Wechselstrommotors 5 erzielt.

### Bezugszeichenliste

- (1): Beschattungsanlage
- (2): Behang
- (3): Antriebseinheit
- (4): Welle
- (5): Wechselstrommotor
- (6): Bremseinheit
- (7): Steuereinheit
- (8): Wechselstromkreis
- (9): Gegentaktsteuerung
- (10): Schaltelement
- (11): Freilaufschaltkreis
- (12): Generator
- (13): Leitung
- (14): Endstufe
- (15): Leitung

- a: Ansteuerabschnitt
- b: Ansteuerabschnitt

## Patentansprüche

1. Beschattungsanlage (1) mit einem Behang (2), welcher mittels eines elektrischen Antriebs in eine Auf- oder Abwärtsbewegung versetzbar ist, wobei der elektrische Antrieb als Wechselstrommotor (5) ausgebildet ist, wobei eine Steuereinheit (7) vorgesehen ist, welche den Wechselstrommotor (5) mit einer Puls-Weiten-Modulation ansteuert, und wobei dem Wechselstrommotor (5) eine Bremseinheit (6) zugeordnet ist, **dadurch gekennzeichnet, dass** die Frequenzen der Puls-Weiten-Modulation im kHz-Bereich liegen.

2. Beschattungsanlage (1) nach Anspruch 1, **dadurch gekennzeichnet, dass** mittels der Steuereinheit (7) eine Drehzahlregelung des Wechselstrommotors (5) durchgeführt ist.

3. Beschattungsanlage (1) nach einem der Ansprüche 1 oder 2, **dadurch gekennzeichnet, dass** die Bremseinheit (6) wenigstens während der Abwärtsbewegungen des Behangs (2) aktiviert ist.

4. Beschattungsanlage (1) nach einem der Ansprüche 1 - 3, **dadurch gekennzeichnet, dass** die Bremseinheit (6) während der Auf- und Abwärtsbewegungen des Behangs (2) aktiviert ist.

5. Beschattungsanlage (1) nach einem der Ansprüche 1 - 4, **dadurch gekennzeichnet, dass** die Frequenz der Puls-Weiten-Modulation oberhalb des für Menschen hörbaren Frequenzbereichs liegt.

## Claims

1. Shading device (1) with a curtain (2), which can be moved up or down by means of an electric drive, wherein the electric drive is designed as an alternating current motor (5), wherein a control unit (7) is provided which controls the alternating current motor (5) with pulse width modulation, and wherein a brake unit (6) is assigned to the alternating current motor (5), **characterised in that** the frequencies of the pulse width modulation are in the kHz range.

2. Shading system (1) according to claim 1, **characterised in that** the control unit (7) is used to control the speed of the alternating current motor (5).

3. Shading system (1) according to one of claims 1 or 2, **characterised in that** the brake unit (6) is activated at least during the downward movements of the curtain (2).

4. Shading system (1) according to one of claims 1-3, **characterised in that** the brake unit (6) is activated during the upward and downward movements of the blind (2).

5. Shading system (1) according to one of claims 1-4, **characterised in that** the frequency of the pulse width modulation is above the frequency range audible to humans.

## Revendications

1. Installation d'ombrage (1) comprenant un store (2) qui peut être déplacé vers le haut ou vers le bas au moyen d'un entraînement électrique, l'entraînement électrique étant conçu comme un moteur à courant alternatif (5), une unité de commande (7) étant prévue, qui commande le moteur à courant alternatif (5) avec une modulation de largeur d'impulsion, et une unité de freinage (6) étant associée au moteur à courant alternatif (5), **caractérisé en ce que** les fréquences de la modulation de largeur d'impulsion sont comprises dans la plage des kHz.

2. Installation d'ombrage (1) selon la revendication 1, **caractérisée en ce qu'**une régulation de la vitesse de rotation du moteur à courant alternatif (5) est effectuée au moyen de l'unité de commande (7).

3. Installation d'ombrage (1) selon l'une des revendications 1 ou 2, **caractérisée en ce que** l'unité de freinage (6) est activée au moins pendant les mouvements descendants du store (2).

4. Installation d'ombrage (1) selon l'une des revendications 1 à 3, **caractérisé en ce que** l'unité de freinage (6) est activée pendant les mouvements ascendants et descendants du store (2).

5. Installation d'ombrage (1) selon l'une des revendications 1 à 4, **caractérisé en ce que** la fréquence de la modulation d'impulsions est supérieure à la gamme de fréquences audibles par l'oreille humaine.
